# EUROPÄISCHE PATENTSCHRIFT

(11) **EP 0 304 604 B1**
(45) Veröffentlichungstag und Bekanntmachung des Hinweises auf die Patenterteilung: **04.08.1993**
(21) Anmeldenummer: 88111308.8
(22) Anmeldetag: 14.07.1988
(51) Int. Cl.: B01F 7/04

(54) **Mischer mit Mischwerk und Zerkleinerer**
Mixer with stirrer and grinder
Mélangeur avec agitateur et broyeur

(30) Priorität: 28.08.1987 DE 3728710
(43) Veröffentlichungstag der Anmeldung: 01.03.1989
(73) Patentinhaber: Gebr. Lödige Maschinenbau Gesellschaft mbH, D-33102 Paderborn (DE)
(72) Erfinder: Schwarz, Manfred, Dipl.-Ing., D-4790 Paderborn (DE)
(74) Vertreter: Türk, Gille, Hrabal, Leifert

(56) Entgegenhaltungen:
- EP-A- 0 200 003
- DE-A- 1 507 889
- DE-B- 1 040 513
- DE-B- 1 140 440
- DE-B- 2 823 238
- FR-A- 2 233 089
- GB-A- 624 107
- GB-A- 1 067 733
- US-A- 2 815 246

## Beschreibung

Die Erfindung betrifft einen Mischer, der einen zylinderförmigen Behälter, ein im Behälter angeordnetes, eine drehbar gelagerte Welle und daran an radialen Armen befestigte Mischwerkzeuge aufweisendes Mischwerk und wenigstens einen in der Behälterwand gelagerten Zerkleinerer hat, wobei die Zerkleinerungselemente des Zerkleinerers in einem derartigen Abstand von der Behälterwand angeordnet sind, daß die Mischwerkzeuge des Mischwerkes zwischen der Behälterwand und dem Zerkleiner hindurchbewegt werden können und sich dementsprechend die Werkzeuge und Zerkleinerer nicht gegenseitig behindern, sondern in ihrer Wirkungsweise ergänzen.

Bei bekannten Mischern dieser Gattung sind die Mischwerkzeuge beispielsweise pflugscharartig ausgebildet, während die Zerkleinerer sogenannte Messerköpfe sind, die in einer oder mehreren Ebenen übereinander geradlinige oder kelchförmig gebogene Messer aufweisen, deren Form und Länge derart ist, daß eine Anpassung an die von den pflugscharartigen Mischwerkzeugen überstrichenen Hüllkurven erfolgt. Damit sind die von den Mischwerkzeugen überstrichenen Hüllkurven und die Hüllkurven der Zerkleinerer einander eng angepaßt, ohne sich zu überschneiden, so daß die Teile sich nicht gegenseitig berühren können.

Obwohl mit derartigen Mischern bei vielen Mischgütern hervorragende Mischergebnisse bei gleichzeitiger Aufschließung von zur Klumpenbildung neigenden Mischgütern erzielt werden können, sind sie bei gewissen Anwendungsfällen nicht vollständig zufriedenstellend, da die Messer der Zerkleinerer frei umlaufen und das von ihnen bearbeitete Mischgut nicht ausreichend gegen die Messer gedrückt wird, so daß sich beim Zerkleinern keine Scherwirkung ergibt. Eine Scherwirkung ist jedoch insbesondere dann erwünscht, wenn Klumpenbildung im Mischgut auftritt, beispielsweise beim Vermischen und Trocknen extrem feuchter Mischgüter oder beim Vermischen von trockenen Mischgütern mit feuchten oder sogar fließfähigen anderen Mischgütern.

Die Schrift EP-A-0 200 003 offenbart einen Mischer mit Mischwerk und Zerkleinerer gemäß dem Oberbegriff des Anspruchs 1. In dem dort zwischen den Stiften des Stators und des Rotors vorgesehene Mahlspalt findet jedoch kein Scheren sondern lediglich ein zerreibendes Zerkleinern statt.

Dementsprechend ist das von der Stiftmühle bewirkte Aufschließen der Mischgüter unbefriedigend.

Bei einer weiteren bekannten Zerkleinerungs-, Rühr- und Mischvorrichtung (DE-B-1 140 440) ist ein Rotor mit Stegen versehen, die beim Umlauf des Rotors mit einem radiale Durchbrüche enthaltenden, den Rotor umgebenden Gehäuse zusammenwirken. Die Rotorstege sind an ihren äußeren Enden mit in Drehrichtung weisenden messerartigen Anschärfungen versehen, so daß auf das Mischgut eine Scherwirkung ausgeübt wird. Die Stege erfassen aber stets nur einen verhältnismäßig kleinen Teil des Mischgutes, das zudem von unten angesaugt werden muß, um in den Bereich der Rotorstege zu gelangen. Die Aufschließwirkung dieser bekannten Vorrichtung ist daher ebenfalls nur beschränkt und somit ungenügend. Auch ist diese bekannte Vorrichtung nicht für einen Mischer geeignet, bei dem das zu behandelnde Gut von Mischwerkzeugen aufgeworfen und somit im Mischbehälter bewegt wird, weil in diesem Fall ein Ansaugen des zu zerkleinernden Gutes nicht gewährleistet ist.

Zum Einbringen von Gasen in Flüssigkeiten ist es weiterhin bekannt (DE-A-28 23 238), eine in die Flüssigkeit einzutauchende Vorrichtung mit einem Stator und einem in diesen gelagerten Rotor zu verwenden, bei der Arme des Rotors die in deren Bereich befindliche Flüssigkeit in Bewegung versetzen und radial nach außen abströmen lassen, wobei die abströmende Flüssigkeit durch Öffnungen im Stator und im Rotor strömt. Ein Aufschließen von Schüttgütern erfolgt nicht.

Der Erfindung liegt die Aufgabe zugrunde, einen Mischer der eingangs genannten Gattung derart zu verbessern, daß das von den Zerkleinerern bewirkte Aufschließen der Mischgüter bzw. von Mischgutkomponenten durch Nutzung des Schereffekts verbessert wird.

Diese Aufgabe wird bei einem Mischer der eingangs genannten Gattung mit den Merkmalen des kennzeichnenden Teiles des Patentanspruchs 1 gelöst. Vorteilhafte Ausgestaltungen der Erfindung sind Gegenstand der Unteransprüche.

Durch die Erfindung wird ein Mischer geschaffen, der eine gezielte Scherwirkung auf das Mischgut ausübt, welches von den vorzugsweise pflugscharartigen Mischwerkzeugen den Zerkleinerern zugeführt wird. Dazu haben die Zerkleinerer jeweils zwei konzentrisch oder exzentrisch zueinander angeordnete Scherkränze, die scherend und damit in besonders vorteilhafter Weise zerkleinernd auf das Mischgut einwirken, so daß Klumpenbildung wirksam vermieden wird und eventuell trotzdem gebildete Klumpen schnell und wirksam aufgelöst werden.

Beide Scherkränze besitzen hochstehende Zähne, die in Form und/oder Größe unterschiedlich sind. Unterschiedlich ist auch die Breite und geometrische Anordnung der Durchbrüche zwischen den Zähnen.

Vorzugsweise ist der eine Scherkranz jedes Zerkleinerers als Rotor und der andere Scherkranz als Stator ausgebildet, so daß nur einer der beiden Teile der Scherkränze angetrieben und damit bewegt zu werden braucht. Dadurch kann die benötigte Antriebsenergie niedrig gehalten werden, während andererseits auch der Aufwand für die Lagerung der drehbaren Teile des Zerkleinerers nicht unnötig hoch wird.

Die weitere Ausgestaltung der Erfindung kann den Patentansprüchen entnommen werden.

In der Zeichnung ist ein Ausführungsbeispiel eines erfindungsgemäßen Mischers schematisch dargestellt, und zwar zeigt
- Fig. 1: einen Querschnitt des Mischers in Höhe eines in diesen eingebauten Zerkleinerers,
- Fig. 2: einen Längsschnitt des Mischers nach Linie II-II aus Fig. 1 und
- Fig. 3: eine Seitenansicht des in den Mischer aus Fig. 1 und 2 eingebauten Zerkleinerers.

Der in der Zeichnung dargestellte Mischer hat einen feststehenden, d.h. einen nicht drehbar angeordneten zylindrischen Behälter (1) mit flachen Stirnwänden (2 und 3). Durch diesen Behälter (1) erstreckt sich in axialer Richtung eine Welle (4), die in Lagern (5 und 6) drehbar gelagert ist.

An der Welle (4) sind an radialen Armen (7) pflugscharartige Mischwerkzeuge (8) befestigt, welche nahe der Innenwand des zylinderförmgen Behälters (1) liegen und in Richtung eines Pfeiles (9) im Behälter (1) umlaufen, wenn die Welle von einem nicht dargestellten Motor angetrieben wird.

Die Arme (7) der pflugscharartigen Mischwerkzeuge (8) sind sowohl umfangsmäßig als auch in axialer Richtung gegeneinander versetzt angeordnet, so daß das von den pflugscharartigen Mischwerkzeugen (8) erfaßte Mischgut hin- und hergeworfen und dabei intensiv durchwirbelt und somit durchmischt wird.

Bei dem dargestellten Mischer ist im mittleren Bereich ein Zerkleinerer (10) vorgesehen, der seitlich in den Behälter (1) hineinragt. Dieser Zerkleinerer besteht aus einem Stator (11) und einem Rotor (12), welche zueinander konzentrische Scherkränze (13 und 14) aufweisen.

Der Stator (11) ist an einem Rohrstück (15) angeordnet, welches am Behälter (1) befestigt ist, und zwar mittels einer auf der Außenseite befestigten Muffe (16). Am innerhalb des Behälters (1) befindlichen Ende des Rohrstückes (15) ist eine Speiche (17) befestigt, nämlich im vorliegenden Falle festgeschweißt, welche den Scherkranz (13) des Stators (11) trägt.

Der Scherkranz (13) des Stators (11) weist eine Anzahl radialer Schlitze (18) auf, die sich über den Teil des Scherkranzes (13) erstrecken, der außerhalb der Speiche (17) liegt, und die verhältnismäßig schmal sind, so daß zwischen den in Draufsicht rechteckigen oder quadratischen Schlitzen (18) sich gegenüber diesen Schlitzen verhältnismäßig breite Scherzähne (19) befinden, wie insbesondere Fig. 2 und 3 erkennen lassen.

Der konzentrisch innerhalb des Stators angeordnete Rotor (12) ist an einer Welle (20) befestigt, die sich durch das Rohrstück (15) und die Wand des Behälters (1) erstreckt und in Richtung eines Pfeiles (21) von einem nicht dargestellten Motor angetrieben werden kann. In der Zeichnung ist auch die Lagerung der Welle (20) nicht im einzelnen dargestellt.

Am im Behälter (1) befindlichen Ende der Welle (20) ist eine Speiche (22) drehfest angebracht, welche den Scherkranz (14) des Rotors (12) trägt. Dieser Scherkranz (14) enthält verhältnismäßig breit ausgebildete Nuten (23), zwischen denen sich Scherzähne (24) befinden. Die Nuten (23) sind nicht nur breiter als die praktisch radial verlaufenden Nuten (18) des äußeren Scherkranzes (13), sondern verlaufen auch nicht radial, sondern schräg in der Weise, daß ihre Flanken in einer gedachten geradlinigen Verlängerung tangential an der Antriebswelle (20) vorbei verlaufen.
Die einzelnen Scherzähne (24) des Rotors (12) sind mit einer messerförmigen Scherkante (25) ausgestattet, welche sich an den vorlaufenden Enden der Zähne (24) befindet. Sie wirken zusammen mit den Innenseiten der Zähne (19) des feststehenden Scherkranzes (13) des Stators in den dazwischen befindlichen Nuten (18) und erzeugen somit den gewünschten Schereffekt, wenn der Rotor angetrieben ist.

Insbesondere aus Fig. 1 ist erkennbar, daß die pflugscharartigen Mischwerkzeuge (8) zwischen der Innenwand des Behälters (1) und dem Stator (11) bzw. der Speiche (17) desselben hindurchlaufen können, so daß sie das im Behälter (1) befindliche Mischgut dem Zerkleinerer (10) von allen Seiten zuwerfen. Somit ist gewährleistet, daß das Mischgut auch in den Bereich des Zerkleinerers (10) gelangt und dort in der gewünschten Weise vom Zerkleinerer bearbeitet wird, um Klumpen aufzuschließen und ein gleichförmiges Mischergebnis bzw. Mischgut zu erhalten. Dieser Mischer ist daher besonders für die Bearbeitung von zur Klumpenbildung neigendem Mischgut geeignet, beispielsweise feuchtem Mischgut.

Der Behälter (1) ist an einem Ende mit einem als Einlauf dienenden Stutzen (26) und am entgegengesetzten Ende mit einem als Auslauf dienenden Stutzen (27) versehen. Diese Stutzen können mit Anschlüssen oder Verschlüssen versehen sein. In der dargestellten Ausführungsform ist der Mischer für kontinuierliche Arbeitsweise ausgelegt, jedoch kann er auch im Chargenbetrieb eingesetzt werden.

Die radialen Durchbrüche (18) zwischen den Zähnen (19) des Stators (11) haben vorzugsweise eine Breite zwischen etwa 3 bis 10 mm. Eine derartige Dimensionierung gewährleistet ein sicheres und schonendes Aufschließen der zu verarbeitenden Mischgüter. In Einzelfällen können die Spaltbreiten jedoch auch kleiner oder größer sein.

Nach einem weiteren Merkmal können die radialen Arme (22) des Rotors (12) verschränkt ausgebildet sein, was einen gezielten Fördereffekt im Bereich von Stator (11) und Rotor (12) bewirkt.

Der Spalt zwischen Stator (11) und Rotor (12) kann unterschiedlich weit bzw. breit ausgeführt werden und liegt vorzugsweise im Bereich von 1 bis 5 mm. In diesem Spaltbereich ist ein gutes und zufriedenstellendes Zusammenwirken der Zähne von Rotor und Stator gewährleistet.

Nach einem weiteren Merkmal sind der Stator (11) und der Rotor (12) aus besonders hartem Werkstoff ausgeführt, wobei es unter Umständen ausreicht, die besonderem Verschleiß ausgesetzten Obberflächen von Stator und Rotor mit einer Hartstoffbeschichtung zu versehen.

Nach einem anderen Merkmal ist der Stator (11) auf zwei Rohrstücken befestigt, welche für eine Flüssigkeitszugabe von außen in den Bereich von Stator (11) und Rotor (12) ausgelegt sind und benutzt werden können, sofern dem im Behälter (1) befindlichen Mischgut bei der Bearbeitung Flüssigkeit zugeführt bzw. dieses dabei befeuchtet werden soll. Die beiden Rohrstücke können konzentrisch zueinander angeordnet sein, so daß im Spalt zwischen diesen beiden unterschiedliche Durchmesser aufweisenden Rohrstücken die Flüssigkeit herangeführt werden kann.

Nach noch einem weiteren Merkmal kann der Scherspalt zwischen Stator (11) und Rotor (12) leicht exzentrisch ausgebildet sein, das heißt der Rotor (12) ist exzentrisch im Stator (11) angeordnet bzw. gelagert. Dadurch erhält man einen pulsierenden Aufschließ- und Mahleffekt zwischen den beiden miteinander zusammenwirkenden Organen (11,12) des Zerkleinerers (10).

Der als Aufschließ- und Mahlorgan oder auch als Turbomühle zu bezeichnende Zerkleinerer (10) ist vorzugsweise im seitlichen bis unteren Bereich des Behälters (1) angeordnet. Er liegt im Bereich von 0 bis 180° und vorzugsweise in einem Bereich zwischen 20 und 160° zur Senkrechten durch die horizontale Längsachse des Behälters (1) bzw. zur horizontal angeordneten Welle (4) des im Behälter (1) befindlichen Mischwerkes.

## Patentansprüche

1. Mischer, mit einem zylinderförmigen Behälter (1), einem im Behälter angeordneten Mischwerk, bestehend aus einer in Lagern (5, 6) drehbar gelagerten, sich in axialer Richtung durch den Behälter (1) erstreckenden Welle (4) und daran an radialen Armen (7) befestigten Mischwerkzeugen (8), und mit wenigstens einem in der zylindrischen Behälterwand gelagerten Zerkleinerer (10), der relativ gegeneinander drehbare Zerkleinerungselemente (11, 12) aufweist, die in einem derartigen Abstand von der Behälterwand angeordnet sind, daß Mischwerkzeuge (8) des Mischwerkes zwischen der Behälterwand und den Zerkleinerungselementen hindurchbewegt werden können, wobei als Zerkleinerungselemente kranzförmig auf einem Stator (11) angeordnete hochstehende Stifte bzw. Zähne (19) und gegen diese Stifte bzw. Zähne (19) arbeitende, mit diesen einen Mahlspalt bildende, kranzförmig auf einem Rotor (12) angeordnete hochstehende Stifte bzw. Zähne (24) vorgesehen sind,
**dadurch gekennzeichnet,** daß die kranzförmig auf dem Stator (11) and dem Rotor (11) angeordneten Zähne Scherkränze (13, 14) bilden, die konzentrisch oder exzentrisch zueinander angeordnet sind und daß die Zähne (19) des einen Scherkranzes (13) einen annähernd quadratischen oder rechteckigen Querschnitt aufweisen, bei dem die inneren und äußeren Flanken eine dem inneren bzw. äußeren Radius des einen Scherkranzes (13) entsprechende Krümmung haben und sich zwischen diesen Zähnen verhältnismäßig schmale radiale Durchbrüche (18) befinden, und die Zähne (24) des anderen Scherkranzes (14) im Grundriß länger als die Zähne des ersten Scherkranzes sind und einen trapezförmigen Querschnitt haben, wobei jeweils die zueinander parallelen Flanken eine dem inneren bzw. äußeren Radius des Scherkranzes (14) entsprechende Krümmung habnen und zwischen diesen Zähnen (24) schräg verlaufende Durchbrüche (23) vorgesehen sind, die breiter sind als die im erstgenannten Scherkranz (13).

2. Mischer nach Anspruch 1,
**dadurch gekennzeichnet,** daß die Flanken der schräg verlaufenden Durchbrüche (23) des anderen Scherkranzes (14) unterschiedliche Winkel derart aufweisen, daß die Flanken in einer gedachten, geradlinigen Verlängerung tangential mit unterschiedlichem Abstand an der Antriebswelle (20) des Rotors (12) vorbeilaufen.

3. Mischer nach Anspruch 1 oder 2,
**dadurch gekennzeichnet,** daß der Scherkranz (13) des Stators (11) auf wenigstens einem Rohrstück (15) befestigt ist, durch das die Antriebswelle (20) des Rotors (12) hindurchgeführt ist.

4. Mischer nach einem der Ansprüche 1 bis 3,
**dadurch gekennzeichnet,** daß die Zähne (19, 24) von Stator (11) und Rotor (12) an den einander zugewandten Seiten der Scherkränze (13, 14) mit miteinander zusammenwirkenden Schneidkanten (25) versehen sind.

5. Mischer nach einem der Ansprüche 1 bis 4,
**dadurch gekennzeichnet,** daß die radialen Durchbrüche (18) zwischen den Zähnen (19) des einen Scherkranzes (13) eine Breite zwischen etwa 3 bis 10 mm aufweisen.

6. Mischer nach einem der Ansprüche 1 bis 5,
**dadurch gekennzeichnet,** daß der Mahlspalt zwischen Stator (11) und Rotor (12) zwischen 1 und 5 mm weit ist.

7. Mischer nach einem der Ansprüche 1 bis 6,
**dadurch gekennzeichnet,** daß Stator (11) und/oder Rotor (12) zumindest an der Oberfläche aus besonders hartem Werkstoff bestehen.

8. Mischer nach einem der Ansprüche 1 bis 7,
**dadurch gekennzeichnet,** daß der den Stator (11) bildende äußere Scherkranz (13) auf Rohrstücken (15, 17) angeordnet ist und daß diese Rohrstücke für eine Flüssigkeitszufuhr in den vom innen angeordneten Rotor (12) und außen angeordneten Stator (11) gebildeten Scherkranz ausgelegt sind.

9. Mischer nach einem der Ansprüche 1 bis 8,
**dadurch gekennzeichnet,** daß Stator (11) und Rotor (12) eine Turbomühle bilden und im unteren Bereich des Umfanges des mit horizontaler Achse angeordneten zylindrischen Behälters (1) vorgesehen sind.

10. Mischer nach Anspruch 9,
**dadurch gekennzeichnet,** daß die zentralen Achsen von Stator (11) und Rotor (12) in einem Winkel von 20° bis 160° zur Senkrechten durch die horizontale Längsachse des Behälters (1) und der in dieser gelagerten Welle (4) des Mischwerks angeordnet sind.

## Claims

1. Mixer, comprising a cylindrically shaped container (1), a stirrer disposed in said container, said stirrer consisting of a shaft (4) axially extending through said container (1) and rotatably supported in bearings (5, 6), and of stirring tools (8) attached to said shaft at radial arms (7), and at least one grinder (10) running in bearings in the cylindrical container wall, said grinder comprising grinding elements (11, 12) rotatable relative to one another and being disposed in such a distance from the container wall that stirring tools (8) of said stirrer can be passed between said container wall and said grinding elements, wherein upstanding pins or teeth (19), respectively, which are arranged on a stator (11) in a crown-like manner, and upstanding pins or teeth (24), respectively, which are arranged on a rotor in a crown-like manner, working against said pins or teeth (19), respectively, and forming a grinding gap with them, are provided as grinding elements, characterized in that said teeth arranged on said stator (11) and on said rotor (12) in a crown-like manner form shearing crowns (13, 14) arranged concentrically or eccentrically to one another and that the teeth (19) of one of said shearing crowns (13) comprise an approximately square or rectangular cross-section, the inner and outer flanks having a curvature corresponding to the inner and outer radius, respectively, of said one of said shearing crowns (13) and comparatively narrow radial openings (18) being located between these teeth, and the teeth (24) of the other shearing crown (14) are longer in horizontal projection than the teeth of said first shearing crown and have a trapezoidal cross-section, the respective flanks extending in parallel to one another having a curvature corresponding to the inner and outer radius, respectively, of the shearing crown (14) and slanted openings (23) being provided between these teeth (24) which are broader than those in said first-mentioned shearing crown (13).

2. Mixer as claimed in claim 1, characterized in that the flanks of said slanted openings (23) of the other shearing crown (14) comprise different angles in such a manner that the flanks pass the drive shaft (20) of said rotor (12) tangentially in different distances in an imaginary straight extension.

3. Mixer as claimed in claim 1 or 2, characterized in that the shearing crown (13) of said stator (11) is attached on at least one tubular piece (15), the drive shaft (20) of said rotor (12) being passed therethrough.

4. Mixer as claimed in one of claims 1 to 3, characterized in that the teeth (19, 24) of stator (11) and rotor (12) are provided with cooperating cutting edges (25) at the sides of the shearing crowns (13, 14) facing towards another.

5. Mixer as claimed in one of claims 1 to 4, characterized in that said radial openings (18) between the teeth (19) of the one of said shearing crowns (13) comprise a width between about 3 to 10 mm.

6. Mixer as claimed in one of claims 1 to 5, characterized in that said grinding gap between stator (11) and rotor (12) has a width between 1 and 5 mm.

7. Mixer as claimed in one of claims 1 to 6, characterized in that stator (11) and/or rotor (12) consist at least at their surfaces of a specially hard material.

8. Mixer as claimed in one of claims 1 to 7, characterized in that the outer shearing crown (13) forming said stator (11) is arranged on tubular pieces (15, 17) and that these tubular pieces are adapted for a liquid supply in the shearing crown formed of the rotor (12) arranged inside and the stator (11) arranged outside.

9. Mixer as claimed in one of claims 1 to 8, characterized in that stator (11) and rotor (12) form a turbomill and are provided in the lower region of the periphery of the cylindric container (1) arranged with its axis lying horizontally.

10. Mixer as claimed in claim 9, characterized in that the central axes of stator (11) and rotor (12) are arranged in an angle of 20° to 160° to the normal line intersecting the horizontal longitudinal axis of said container (1) and the shaft (4) of the stirrer supported in bearings therein.

## Revendications

1. Mélangeur, comprenant un récipient (1) cylindrique, un agitateur disposé dans le récipient, constitué par un arbre (4), rotativement supportée en paliers (5, 6), s'étendant axialement par le récipient (1) et par outils d'agitation (8) liés à l'arbre aux bras (7) radiaux, et au moins un broyeur (10) mobile en paliers dans la paroi cylindrique du récipient, le broyeur comprenant des éléments de broyage (11, 12) rotatifs l'un en relation à l'autre et disposés dans une telle distance de la paroi du récipient que des outils d'agitation (8) de l'agitateur sont permis d'être passés entre la paroi du récipient et les éléments de broyage, des chevilles ou dents (19), respectivement, surélévé(e)s et placé(e)s de manière d'une couronne sur un stator (11) et des chevilles ou dents (24), respectivement, surélévé(e)s et placé(e)s de manière d'une couronne sur un rotor (12) travaillant contre ces chevilles ou dents, respectivement, et formant un interstice de broyage avec ceux étant prévu comme des éléments de broyage,
caractérisé en ce que les dents placés de manière d'une couronne sur le stator (11) et sur le rotor (12) forment des couronnes de cisaillement (13, 14) arrangées concentriquement ou excentriquement l'une en relation à l'autre et que les dents (19 de l'une des couronnes de cisaillement (13) comprennent une coupe transversale approximativement carrée ou rectangulaire, les flancs intérieurs et extérieurs ayant une courbure correspondante aux rayons intérieur et extérieur, respectivement, des couronnes de cisaillement (13) et des ajours radiaux (18) proportionellement étroits se trouvant entre ces dents, et les dents (24) de l'autre couronne de cisaillement (14) sont plus longs en projection sur un plan horizontal que les dents de la première couronne de cisaillement et ont une coupe transversale trapezoidale, les flancs s'étendant respectivement parallèle l'un à l'autre ayant une courbure correspondante au rayons intérieur et extérieur, respectivement, de la couronne de cisaillement (14) et des ajours (23) obliques étant prévus entre ces dents (24) qui sont plus large que ceux de la couronne de cisaillement (13) première nommée.

2. Mélangeur selon la revendication 1, caractérisé en ce que les flancs des ajours (23) inclinés de l'autre couronne de cisaillement (14) comprennent des angles différents d'une manière que les flancs passent l'arbre d'entraînemnt (20) du rotor (12) tangentiellement avec distance différente en une extension imaginaire en ligne droite.

3. Mélangeur selon l'une des revendications 1 ou 2, caractérisé en ce que la couronne de cisaillement (13) du stator (11) est attachée sur au moins une pièce tubulaire (15), l'arbre d'entraînement (20) du rotor (12) en passant.

4. Mélangeur selon l'une des revendications 1 à 3, caractérisé en ce que les dents (19, 24) du stator (11) et du rotor (12) sont prévus d'arêtes coupantes (25) coopérantes aux côtés des couronnes de cisaillement (13, 14) tournés l'un vers l'autre.

5. Mélangeur selon l'une des revendications 1 à 4, caractérisé en ce que les ajours radiaux (18) entre les dents (19) de l'une des couronnes de cisaillement (13) comprennent une largeur entre environ 3 à 10 mm.

6. Mélangeur selon l'une des revendications 1 à 5, caractérisé en ce que l'interstice de broyage entre le stator (11) et le rotor (12) est entre 1 et 5 mm en largeur.

7. Mélangeur selon l'une des revendications 1 à 6, caractérisé en ce que le stator (11) et/ou rotor (12) consistent au moins à leur surfaces d'une matière extraordinairement dure.

8. Mélangeur selon l'une des revendications 1 à 7, caractérisé en ce que la couronne de cisaillement (13) formant le stator (11) est arrangée sur des pièces tubulaires (15, 17) et que ces pièces tubulaires sont adaptées pour une alimentation de liquide à la couronne de cisaillement formée par le rotor (12) arrangé à l'intérieur et le stator (11) arrangé à l'extérieur.

9. Mélangeur selon l'une des revendications 1 à 8, caractérisé en ce que le stator (11) et le rotor (12) forment un turbo-moulin et sont prévus dans la région basse de la peripherie du récipient cylindrique (1) disposé avec son axe placé dans l'horizontale.

10. Mélangeur selon l'une des revendications 1 à 9, caractérisé en ce que les axes centrales du stator (11) et du rotor (12) sont arrangés sous un angle de 20° à 160° à la ligne normale intersectant l'axe longitudinale et horizontale du récipient (1) et l'arbre (4) de l'agitateur supporté en paliers dedans.
